# EUROPÄISCHE PATENTSCHRIFT

(11) **EP 3 530 790 B1**
(45) Veröffentlichungstag und Bekanntmachung des Hinweises auf die Patenterteilung: **26.08.2020**
(21) Anmeldenummer: 18158283.4
(22) Anmeldetag: 23.02.2018
(51) Int. Cl.: D04B 35/06

(54) **SCHIEBERNADEL**
SLIDER NEEDLE
AIGUILLE COULISSANTE

(43) Veröffentlichungstag der Anmeldung: 28.08.2019
(73) Patentinhaber: KARL MAYER R&D GmbH, 63179 Obertshausen (DE)
(72) Erfinder: Brandl, Klaus, 63512 Hainburg (DE)
(74) Vertreter: Keil & Schaafhausen Patentanwälte PartGmbB

(56) Entgegenhaltungen:
- EP-A1- 1 321 552
- EP-A1- 1 645 669
- DE-A1- 3 143 743

## Beschreibung

Die vorliegende Erfindung betrifft eine Schiebernadel mit einem Schaft, der eine Längsrichtung aufweist, einem Hakenbereich, der einen Fangraum aufweist, der zum Teil durch einen Haken begrenzt ist, und einem Führungsbereich für einen Schieber, wobei der Schaft einen Querschnitt aufweist, der größer ist als ein Querschnitt des Hakenbereichs und zwischen dem Hakenbereich und dem Schaft ein Übergangsbereich angeordnet ist, der asymmetrisch ausgebildet ist.

Eine derartige Schiebernadel ist beispielsweise aus DE 31 43 743 A1 bekannt. Der Schaft geht mit einem geringfügig abgewinkelten Übergangsbereich in den Hakenbereich über. Der Übergangsbereich weist eine Dicke auf, die vom Hakenbereich zum Schaft gleichförmig zunimmt.

Eine derartige Schiebernadel wird in einer Kettenwirkmaschine, insbesondere im Bereich der Kettenwirkautomaten und Raschelmaschinen, als sogenannte Arbeitsnadel verwendet.

Hierzu ist die Wirkmaschine mit Schiebernadeln und Schiebern ausgestattet, wobei jeder Schiebernadel ein Schieber zugeordnet ist, der in dem Führungsbereich bewegbar ist.

Beim Herstellen einer Wirkware werden nacheinander Maschenreihen gebildet. Wenn eine Maschenreihe fertig gestellt worden ist, befinden sich die Maschen im Fangraum. Die Schiebernadel muss dann steigen, um für die Masche der nächsten Maschenreihe wieder verfügbar zu sein. Führungselemente, die an Legebarren angeordnet sind, führen dann Fäden in der gewünschten Musterung um die jeweiligen Schiebernadeln. Der Fangraum wird dann durch die Schieber geschlossen und die Schiebernadel bewegt sich durch die Masche der zuvor gebildeten Maschenreihe wieder nach unten.

Beim Steigen der Schiebernadel muss die Masche, die sich neu gebildet im Fangraum befindet, aus dem Fangraum über den Übergangsbereich auf den Schaft gleiten. Dabei wird die Masche stark geweitet. Die Weitung kann bis zum Doppelten oder Dreifachen der Maschengröße erfolgen. Die Weitung lässt sich praktisch nicht vermeiden, weil der Führungsbereich für den Schieber einen entsprechend großen Querschnitt des Schaftes erfordert.

Die Weitung der Masche hat zur Folge, dass die Kettenwirkmaschine große Kräfte aufbringen muss, um die Schiebernadel gegen die Wirkplatine bzw. den Stechkamm als Widerlager durch die Masche zu stoßen und die Maschen gegen die Fadenspannung zu weiten.

Der Erfindung liegt die Aufgabe zu Grunde, die Belastung der Kettenwirkmaschine bei der Maschenbildung klein zu halten.

Diese Aufgabe wird mit einer Schiebernadel der eingangsgenannten Art dadurch gelöst, dass der Übergangsbereich in Bezug auf mindestens zwei Ebenen, die durch die Längsachse des Schaftes verlaufen, asymmetrisch ausgebildet ist.

Bei einer asymmetrischen Ausbildung erfolgt die Vergrößerung des Querschnitts im Übergangsbereich zwischen dem Hakenbereich und dem Schaft in mehreren Abschnitten, also zum einen verteilt über eine größere Länge bezogen auf die Längsrichtung des Schafts und zum anderen in verschiedene Richtungen der Masche zu unterschiedlichen Zeitpunkten, so dass die Aufweitung der Masche eine geringere Kraft erfordert.

Die zwei Ebenen schneiden sich vorzugsweise unter einem rechten Winkel. Damit ergeben sich mindestens vier unterschiedliche Angriffspunkte, mit denen der Übergangsbereich an der "Innenseite" der Masche zeitlich versetzt angreift, um sie auf zu weiten.

Es ist bevorzugt, dass der Übergangsbereich keine Symmetrien aufweist. Damit erfolgt in jedem Fall eine Beaufschlagung der Masche, um sie aufzuweiten, zeitgleich immer nur an einem relativ eng begrenzten Umfangsbereich oder an wenigen Umfangsbereichen der Masche.

Bevorzugter Weise weist der Übergangsbereich eine erste Flanke auf einer Seite und eine zweite Flanke auf seiner gegenüberliegenden Seite auf, wobei die erste Flanke und die zweite Flanke unterschiedliche Anfangspositionen und/oder Steigungen in Bezug auf die Längsachse des Schaftes aufweisen. Die Flanken liegen dabei beidseits des Fangraumes oder, wenn man von der Seite des Hakens auf die Schiebernadel blickt, links und rechts des Fangraums. Damit erfolgt die Aufweitung der Masche zunächst nach links und dann nach rechts oder umgekehrt. Dies hält die zum Aufweiten der Masche notwendigen Kräfte klein.

Auch ist von Vorteil, wenn die Anfangsposition der zweiten Flanke im Bereich einer Endposition der ersten Flanke angeordnet ist. Eine exakte Übereinstimmung der Anfangsposition der zweiten Flanke mit der Endposition der ersten Flanke ist nicht erforderlich. Die beiden Flanken können sich durchaus um etwa 15 % bis 20 % ihrer Länge überschneiden. Die Aufweitung der Masche in eine Richtung ist dann praktisch abgeschlossen, wenn die Aufweitung der Masche in eine gegenüberliegende Richtung beginnt.

In einer vorteilhaften Ausgestaltung ist vorgesehen, dass der Führungsbereich eine erste Führungsschiene und eine zweite Führungsschiene aufweist und die Führungsschienen im Übergangsbereich unterschiedliche Verläufe aufweisen. Die Führungsschienen führen im Übrigen den Schieber im Betrieb der Kettenwirkmaschine. Im Übergangsbereich nimmt die Höhe der Schiene ab, damit der Fangraum offen bleiben kann. Diese Abnahme oder in umgekehrter Richtung die Vergrößerung der Höhe hat nun für die Führungsschienen jeweils einen unterschiedlichen Verlauf, so dass die Masche zunächst durch die eine Führungsschiene und dann, gegebenenfalls auch, durch die andere Führungsschiene aufgeweitet werden kann.

Hierbei ist bevorzugt, dass die erste Führungsschiene eine andere Anfangsposition als die zweite Führungsschiene aufweist. Damit wird die Masche zunächst durch die erste Führungsschiene geweitet und dann, gegebenenfalls zusätzlich, durch die zweite Führungsschiene.

Auch ist von Vorteil, wenn die erste Führungsschiene eine andere Steigung und/oder Krümmung als die zweite Führungsschiene aufweist. Auch dadurch lässt sich die Aufweitung der Masche an unterschiedlichen Angriffspunkten bewirken.

Vorzugsweise weist die erste Führungsschiene eine Anfangsposition auf, die einer Endposition der ersten Flanke entspricht. Die Aufweitung der an der ersten Führungsschiene schließt sich dann unmittelbar an die Aufweitung der Masche an der ersten Flanke an.

In entsprechender Weise kann vorgesehen sein, dass die zweite Führungsschiene eine Anfangsposition aufweist, die einer Endposition der zweiten Flanke entspricht. Auch hier schließt sich dann die Aufweitung der Masche an der zweiten Führungsschiene unmittelbar an die Aufweitung der Masche an der zweiten Flanke an.

Die Erfindung wird im Folgenden anhand von bevorzugten Ausführungsbeispielen in Verbindung mit der Zeichnung beschrieben. Hierin zeigen:
- Fig. 1: eine erste Ausgestaltung einer Schiebernadel und
- Fig. 2: eine zweite Ausgestaltung einer Schiebernadel.

In allen Figuren sind gleiche und einander entsprechende Elemente mit den gleichen Bezugszeichen versehen.

Fig. 1 zeigt eine Schiebernadel 1, wobei Fig. 1a eine Seitenansicht und Fig. 1b eine Vorderansicht zeigt.

Die Schiebernadel 1 weist einen Schaft 2 auf, der eine Längsrichtung aufweist. Ferner weist die Schiebernadel 1 einen Hakenbereich 3 auf, der einen Fangraum 4 aufweist, der zum Teil durch einen Haken 5 begrenzt ist. Um bei einem Maschenbildungsvorgang den Haken 5 durch eine zuvor gebildete Masche ziehen zu können, wird üblicherweise ein Schieber verwendet, der in einem Führungsbereich 6 geführt ist. Der Schieber ist hier aus Gründen der Übersicht nicht dargestellt. Der Führungsbereich 6 weist eine erste Führungsschiene 7 und eine zweite Führungsschiene 8 auf, zwischen denen der Schieber geführt wird.

Es ist aus Fig. 1a und 1b ohne weitere zu erkennen, dass der Hakenbereich 3 eine wesentlich kleineren Querschnitt aufweist als der Schaft 2. Die Größe des Querschnitts des Schafts 2 kann durchaus das Zwei- bis Dreifache der Größe des Querschnitts des Hakenbereichs 3 betragen.

Zwischen dem Hakenbereich 3 und dem Schaft 2 ist ein Übergangsbereich 9 vorgesehen, in dem sich der Querschnitt der Schiebernadel 1 vom Querschnitt des Hakenbereichs 3 zum Querschnitt des Schafts 2 vergrößert. Der Querschnitt liegt hierbei in einer Schnittebene, die senkrecht zur Längsrichtung gerichtet ist. Die Längsrichtung verläuft von einem Ende 10 der Schiebernadel zum geschlossenen Ende des Fangraums 4.

Der Übergangsbereich 9 ist asymmetrisch ausgebildet. Wie man durch eine Zusammenschau der Figuren 1a und 1b erkennen kann, ist der Übergangsbereich 9 in Bezug auf mindestens zwei Ebenen, die durch die Längsachse des Schaftes 2 verlaufen, asymmetrisch ausgebildet. In einer besonders bevorzugten Ausgestaltung weist der Übergangsbereich überhaupt keine Symmetrien auf.

Dies kann man beispielsweise dadurch realisieren, dass der Übergangsbereich 9 in einem Teil, der üblicherweise als "Konusbereich" bezeichnet wird, eine erste Flanke 11 auf einer Seite und eine zweite Flanke 12 auf seiner gegenüberliegenden Seite aufweist. Um die nachfolgende Erläuterung zu vereinfachen, ist die erste Flanke 11 an der rechten Seite der Schiebernadel und die zweiten Flanke 12 an der linken Seite der Schiebernadel 1 ausgebildet, wenn man von der Seite des Hakens 5 auf die Schiebernadel 1 blickt. Auf der Seite des Hakens 5 der Schiebernadel 1 ist dementsprechend eine Vorderseite 13 angeordnet, wobei sich gegenüberliegend eine Rückseite 14 befindet. In der Vorderseite 13 ist der Führungsbereich 6 angeordnet.

Die erste Flanke 11 weist eine Anfangsposition 15 auf und die zweite Flanke 12 weist eine Anfangsposition 16 auf. Man kann in Fig. 1b gut erkennen, dass die erste Flanke 11 und die zweite Flanke 12 unterschiedliche Anfangspositionen 15, 16 in Bezug auf die Längsachse des Schaftes 2 aufweisen.

Alternativ oder zusätzlich kann auch vorgesehen sein, dass die erste Flanke 11 und die zweite Flanke 12 unterschiedliche Steigungen in Bezug auf die Längsachse des Schaftes aufweisen.

Wenn nun eine Masche aus dem Fangraum 4 auf den Schaft 2 überführt werden soll, muss sie geweitet werden, weil der Schaft 2 einen größeren Querschnitt als der Hakenbereich 3 aufweist. Durch die dargestellte Ausbildung wird die Masche zunächst auf die erste Flanke 11 geführt und durch die Steigung der Flanke 11 aufgeweitet. Wenn die Masche bereits etwas aufgeweitet worden ist, und zwar in eine Richtung (im vorliegenden Fall nach rechts), dann wird sie auf der zweiten Flanke 12 in die entgegengesetzte Richtung (im vorliegenden Fall nach links) aufgeweitet. Durch dieses zeitlich versetzte Aufweiten lassen sich die Kräfte, die zum Aufweiten der Masche benötigt werden klein halten.

Die erste Führungsschiene 7 weist eine erste Anfangsposition 17 auf und die zweite Führungsschiene 8 weist eine zweite Anfangsposition 18 auf. Man kann in Fig. 1b erkennen, dass die beiden Anfangspositionen 17, 18 verschieden und in Längsrichtung gegeneinander versetzt sind. Man kann in Fig. 1a erkennen, dass die zweite Schiene 8 schneller größer wird als die erste Schiene 7. Die erste Schiene 7 und die zweite Schiene 8 haben dementsprechend unterschiedliche Verläufe. Dies kann man dadurch realisieren, dass die erste Führungsschiene 7 eine andere Steigung und/oder Krümmung als die zweite Führungsschiene 8 aufweist.

Wie man in Fig. 1b erkennen kann, schließt sich die erste Führungsschiene 7 unmittelbar an die erste Flanke 11 an. Mit anderen Worten entspricht eine Endposition der ersten Flanke 11 der Anfangsposition 17 der ersten Schiene 7. In gleicher Weise schließt sich die zweite Schiene 8 unmittelbar an die zweite Flanke 12 an. Die Anfangsposition 18 der zweiten Schiene 8 entspricht der Endposition der zweiten Flanke 12.

Durch die Ausbildung der Führungsschienen 7, 8 in diesem Teil des Übergangsbereichs 9 erfolgt in ähnlicher Weise, wie bei den Flanken 11, 12 des Konusbereichs eine Aufweitung der Masche zunächst an der ersten Führungsschiene 7 und dann, etwas später einsetzend, aber gleichzeitig, an der zweiten Führungsschiene 8, wobei die Aufweitung an der zweiten Führungsschiene 8 aufgrund der stärkeren Zunahme der Höhe der zweiten Führungsschiene 9 hier etwas schneller erfolgt. Gleichwohl lassen sich die Kräfte, die zum Aufweiten der Masche benötigt werden, kleiner halten, als wenn die Masche mit einem Mal aufgeweitet würde.

Fig. 2 zeigt eine abgewandelte Form der Schiebernadel, die im Wesentlichen der Ausführungsform nach Fig. 1 entspricht.

Wie man in Fig. 2b erkennen kann, ist hier jedoch die Überlappung zwischen der ersten Flanke 11 und der zweiten Flanke 12 geringer, so dass eine Endposition 19 der ersten Flanke 11 im Bereich der Anfangsposition 16 der zweiten Flanke 12 angeordnet ist. Die beiden Positionen 16, 19 müssen nicht exakt übereinstimmen. Eine Überlappung der beiden Flanken 11, 12 um 15 % bis 20 % ihrer Länge ist durchaus zulässig.

## Patentansprüche

1. Schiebernadel (1) mit einem Schaft (2), der eine Längsrichtung aufweist, einem Hakenbereich (3), der einen Fangraum (4) aufweist, der zum Teil durch einen Haken (5) begrenzt ist, und einem Führungsbereich (6) für einen Schieber, wobei der Schaft (2) einen Querschnitt aufweist, der größer ist als ein Querschnitt des Hakenbereichs (3) und zwischen dem Hakenbereich (3) und dem Schaft (2) ein Übergangsbereich (9) angeordnet ist, der asymmetrisch ausgebildet ist **dadurch gekennzeichnet, dass** der Übergangsbereich (9) in Bezug auf mindestens zwei Ebenen, die durch die Längsachse des Schaftes verlaufen, asymmetrisch ausgebildet ist.

2. Schiebernadel nach Anspruch 1, **dadurch gekennzeichnet, dass** der Übergangsbereich (9) keine Symmetrien aufweist.

3. Schiebernadel nach einem der Ansprüche 1 oder 2, **dadurch gekennzeichnet, dass** der Übergangsbereich (9) eine erste Flanke (11) auf einer Seite und eine zweite Flanke (12) auf seiner gegenüberliegenden Seite aufweist, wobei die erste Flanke (11) und die zweite Flanke (12) unterschiedliche Anfangspositionen (15, 16) und/oder Steigungen in Bezug auf die Längsachse des Schaftes (2) aufweisen.

4. Schiebernadel nach Anspruch 3, **dadurch gekennzeichnet, dass** die Anfangsposition (16) der zweiten Flanke (12) im Bereich einer Endposition (19) der ersten Flanke (11) angeordnet ist.

5. Schiebernadel nach einem der Ansprüche 1 bis 4, **dadurch gekennzeichnet, dass** der Führungsbereich (6) eine erste Führungsschiene (7) und eine zweite Führungsschiene (8) aufweist und die Führungsschienen (7, 8) im Übergangsbereich (9) unterschiedliche Verläufe aufweisen.

6. Schiebernadel nach Anspruch 5, **dadurch gekennzeichnet, dass** die erste Führungsschiene (7) eine anderen Anfangsposition (17) als die zweite Führungsschiene (8) aufweist.

7. Schiebernadel nach Anspruch 5 oder 6, **dadurch gekennzeichnet, dass** die erste Führungsschiene (7) eine andere Steigung und/oder Krümmung als die zweite Führungsschiene (8) aufweist.

8. Schiebernadel nach einem der Ansprüche 5 bis 7, **dadurch gekennzeichnet, dass** die erste Führungsschiene (7) eine Anfangsposition (17) aufweist, die einer Endposition der ersten Flanke (11) entspricht.

9. Schiebernadel nach einem der Ansprüche 5 bis 8, **dadurch gekennzeichnet, dass** die zweite Führungsschiene (8) eine Anfangsposition (18) aufweist, die einer Endposition der zweiten Flanke (12) entspricht.

## Claims

1. Slider needle (1) having a shaft (2) which has a longitudinal direction, a hook region (3) which has a catch space (4), which is partially bounded by a hook (5), and a guide region (6) for a slider, the shaft (2) having a cross-section, which is larger than a cross-section of the hook region (3), and a transition region (9) which is asymmetrically formed is arranged between the hook region (3) and the shank (2), **characterized in that** the transition region (9) is asymmetrically formed with respect to at least two planes which run through the longitudinal axis of the shank.

2. Slider needle according to claim 1, **characterized in that** the transition region (9) has no symmetries.

3. Slider needle according to one of claims 1 or 2, **characterized in that** the transition region (9) has a first flank (11) on one side and a second flank (12) on its opposite side, the first flank (11) and the second flank (12) having different initial positions (15, 16) and/or pitches with respect to the longitudinal axis of the shaft (2).

4. Slider needle according to claim 3, **characterized in that** the initial position (16) of the second flank (12) is arranged in the region of an end position (19) of the first flank (11).

5. Slider needle according to one of claims 1 to 4, **characterized in that** the guide region (6) has a first guide rail (7) and a second guide rail (8), and the guide rails (7, 8) have different courses in the transition region (9).

6. Slider needle according to claim 5, **characterized in that** the first guide rail (7) has a different initial position (17) than the second guide rail (8).

7. Slider needle according to claim 5 or 6, **characterized in that** the first guide rail (7) has a different pitch and/or curvature than the second guide rail (8).

8. Slider needle according to any of claims 5 to 7, **characterized in that** the first guide rail (7) has an initial position (17) which corresponds to an end position of the first flank (11).

9. Slider needle according to any one of claims 5 to 8, **characterized in that** the second guide rail (8) has an initial position (18) which corresponds to an end position of the second flank (12).

## Revendications

1. Aiguille à coulisse (1), pourvue d'une tige (2) qui comporte une direction longitudinale, d'une partie en crochet (3), qui comporte un espace de capture (4) qui est partiellement délimité par un crochet (5) et d'une zone de guidage (6) pour un curseur, la tige (2) présentant une section transversale qui est supérieure à une section transversale de la partie en crochet (3) et entre la partie en crochet (3) et la tige (2) étant placée une zone de transition (9) qui est conçue de manière asymétrique, **caractérisée en ce que** la zone de transition (9) est conçue de manière asymétrique en rapport à au moins deux plans, qui s'écoulent à travers l'axe longitudinal de la tige.

2. Aiguille à coulisse selon la revendication 1, **caractérisée en ce que** la zone de transition (9) ne comporte pas de symétries.

3. Aiguille à coulisse selon l'une quelconque des revendications 1 ou 2, **caractérisée en ce que** la zone de transition (9) comporte un premier flanc (11) sur un côté et un deuxième flanc (12) sur son côté opposé, le premier flanc (11) et le deuxième flanc (12) présentant différentes positions initiales (15, 16) et/ou pentes en rapport à l'axe longitudinal de la tige (2).

4. Aiguille à coulisse selon la revendication 3, **caractérisée en ce que** la position initiale (16) du deuxième flanc (12) est placée dans la zone d'une position finale (19) du premier flanc (11).

5. Aiguille à coulisse selon l'une quelconque des revendications 1 à 4, **caractérisée en ce que** la zone de guidage (6) comporte une première glissière de guidage (7) et une deuxième glissière de guidage (8) et **en ce que** dans la zone de transition (9), les glissières de guidage (7, 8) présentent différents trajets.

6. Aiguille à coulisse selon la revendication 5, **caractérisée en ce que** la première glissière de guidage (7) présente une position initiale (17) autre que celle de la deuxième glissière de guidage (8).

7. Aiguille à coulisse selon la revendication 5 ou 6, **caractérisée en ce que** la première glissière de guidage (7) présente une pente et/ou une courbure autre que celle de la deuxième glissière de guidage (8).

8. Aiguille à coulisse selon l'une quelconque des revendications 5 à 7, **caractérisée en ce que** la première glissière de guidage (7) présente une position initiale (17) qui correspond à une position finale du premier flanc (11).

9. Aiguille à coulisse selon l'une quelconque des revendications 5 à 8, **caractérisée en ce que** la deuxième glissière de guidage (8) présente une position initiale (18) qui correspond à une position finale du deuxième flanc (12).
